# EUROPÄISCHE PATENTSCHRIFT

(11) **EP 2 666 209 B1**
(45) Veröffentlichungstag und Bekanntmachung des Hinweises auf die Patenterteilung: **14.03.2018**
(21) Anmeldenummer: 12701244.1
(22) Anmeldetag: 17.01.2012
(51) Int. Cl.: H01R 13/436, H01R 43/22

(54) **VERFAHREN UND KONTAKTVERRASTUNGSSYSTEM ZUR TEMPORÄREN PRIMÄRVERRASTUNG VON ELEKTRISCHEN KONTAKTEN IN STECKVERBINDUNGEN**
METHOD AND CONTACT LATCHING SYSTEM FOR TEMPORARILY PRIMARILY LATCHING ELECTRICAL CONTACTS IN PLUG CONNECTIONS
PROCÉDÉ ET SYSTÈME D'ENCLIQUETAGE DE CONTACTS PERMETTANT L'ENCLENCHEMENT PRIMAIRE TEMPORAIRE DE CONTACTS ÉLECTRIQUES DANS DES CONNEXIONS PAR ENFICHAGE

(30) Priorität: 21.01.2011 DE 102011002991
(43) Veröffentlichungstag der Anmeldung: 27.11.2013
(73) Patentinhaber: Robert Bosch GmbH, 70442 Stuttgart (DE)
(72) Erfinder: HOFMEISTER, Werner, 75417 Muehlacker (DE); PHILIPP, Eckhardt, 71701 Schwieberdingen (DE)
(86) Internationale Anmeldenummer: PCT/EP2012/050597
(87) Internationale Veröffentlichungsnummer: WO 2012/098091

(56) Entgegenhaltungen:
- WO-A1-2009/064484
- DE-U1- 20 007 001
- US-A- 5 189 788
- US-A- 5 989 059

## Beschreibung

Die Erfindung geht aus von einem Verfahren zum Sekundärverriegeln mindestens eines in einer Kontaktkammer primärverrasteten elektrischen Kontakts nach der Gattung des Anspruchs 1 sowie von einem zugehörigen Kontaktverrastungssystem nach der Gattung des Anspruchs 3.

Derzeit werden im Automotive-Bereich elektrische Stecksysteme eingesetzt, bei denen die elektrischen Kontakte an elektrischen Leitungen angeschlagen (angecrimpt) und anschließend einzeln in Kontaktkammern eines Kontaktkammergehäuses (Kontaktträger) eingeschoben werden. Am Ende des Bestückungsweges verrasten die Kontakte in den Kontaktkammern der Kontaktträger. Diese sogenannte Primärverrastung erfolgt beispielsweise durch federnde Metallzungen der Kontakte, die einen Absatz der Kontaktkammern entgegen der Bestückungsrichtung hintergreifen, oder durch federnde Elemente der Kontaktkammern, die in entsprechende Aussparungen der Kontakte einrasten. Auf diese Weise wird verhindert, dass die Kontakte an ihren Leitungen unbeabsichtigt aus den einmal erreichten Endpositionen wieder zurückgezogen werden können. Zur Abfrage und Sicherstellung der korrekten Einstecktiefe der Kontakte wird am Ende der Bestückung die sogenannte Sekundärverriegelung geschlossen, durch die alle eingesteckten Kontakte entgegen der Bestückungsrichtung verriegelt sind. Ab diesem Zeitpunkt ist die Primärverrastung quasi überflüssig, da die von der Sekundärverriegelung bereitgestellte Haltesicherheit bzw. Haltekraft in der Regel die der Primärverrastung deutlich übertrifft.

Aus der US 5189788 ist ein Steckverbindersystem bekannt, bei dem eine Mehrzahl von Kontakten in einen Kontaktträger zunächst lose eingesetzt werden. Anschließend werden mit einem metallischen Verrastungshilfselement die Kontakte derart weit in den Kontaktträger eingeschoben, dass sie sicher mit Rastlanzen im Inneren des Kontaktträgers primärverrasten. Nach Abschluss dieses Primärverrastungsvorgangs wird das metallische Verrastungshilfselement entfernt und durch ein Sekundärverriegelungselement aus Kunststoff ersetzt. Die Primärverrastung durch die Rastlanzen im Inneren des Kontaktträgers bleibt dabei erhalten. US 5 989 059 A zeigt ein Kontaktverrastungssystem nach dem Oberbegriff des Anspruchs 1. Fig. 1 zeigt den Bestückungsvorgang eines Kontaktkammergehäuses **101** mit elektrischen Kontakten **102** nach dem Stand der Technik.
Wie in **Fig. 1a** gezeigt, weist der Kontakt 102, gesehen in Bestückungsrichtung **103,** einen vorderen Kontaktabschnitt mit Kontaktlamellen **104** zum Kontaktieren eines Kontaktstifts (nicht gezeigt), einen hinteren Anschlussabschnitt mit einer angecrimpten elektrischen Leitung **105** sowie beidseitig jeweils eine seitliche Aussparung **106** auf. Das Kontaktkammergehäuse 101 weist eine Doppelreihe von Kontaktkammern **107** auf, von denen in Fig. 1 nur die jeweils vorderen Kontaktkammern der beiden Kontaktkammerreihen zu sehen sind. Die zwischen den beiden Kontaktkammerreihen befindliche Trennwand **108** des Kontaktträgergehäuses 101 weist für jede Kontaktkammer 107 jeweils einen federnden Rastarm **113** mit einem seitlich in die Kontaktkammer 107 hineinragenden Rasthaken ("Kammerhaken") **115** auf.
Die Kontakte 102 werden durch eine Bestückungsöffnung **109** in Bestückungsrichtung 103 in die Kontaktkammern 107 eingesteckt (**Fig. 1b**). Dabei wird der jeweilige Rastarm 113 seitlich gegen seine elastische Rückstellkraft ausgelenkt (**Fig. 1c**), bis er dann bei vollständig eingestecktem Kontakt 102 mit seinem Rasthaken 115 in die Aussparung 106 des Kontakts 102 einrastet und den eingesteckten Kontakt 102 entgegen der Bestückungsrichtung 103 hintergreift (**Fig. 1d**). Der so in der Kontaktkammer 107 primärverrastete Kontakt 102 ist gegen Zurückziehen aus der Kontaktkammer 107 gesichert. Am Ende der Bestückung, wenn alle Kontaktkammern 107 mit Kontakten 102 bestückt sind, wird ein als Querschieber ausgeführtes Verriegelungselement **117** in Längsrichtung der Kontaktkammer-Doppelreihe, in Fig. 1 also rechtwinklig zur Zeichenebene, verschoben, das alle eingesteckten Kontakte 102 in Bestückungsrichtung 103 hintergreift ("sekundärverriegelt") und dadurch deren korrekte Einstecktiefe abfragt und sicherstellt. Ab diesem Zeitpunkt ist die Primärverrastung nicht mehr erforderlich, da die von der Sekundärverriegelung bereitgestellte Haltesicherheit bzw. Haltekraft die der Primärverrastung deutlich übertrifft.

Wie in **Fig. 2** gezeigt, sind der minimal mögliche Reihenabstand (Rastermaß) **A'** der beiden Kontaktkammerreihen und damit die minimal mögliche Breite **B'** des Kontaktkammergehäuses 101 durch die Trennwandbreite **C'** vorgegeben, die wiederum durch die für die Primärrastung erforderliche Auslenkung der Rastarme 113 vorgegeben ist.

Demgegenüber ist es die Aufgabe der Erfindung, ein Verfahren und ein Kontaktverrastungssystem der eingangs genannten Art dahingehend weiterzubilden, dass der minimal mögliche Reihenabstand (Rastermaß) von benachbarten Kontaktkammerreihen noch weiter reduziert werden kann.

### Vorteile der Erfindung

Die Aufgabe wird erfindungsgemäß durch ein Verfahren mit den Merkmalen von Anspruch 1 und ein Kontaktverrastungssystem mit den Merkmalen von Anspruch 3 gelöst.

Erfindungsgemäß wird vorgeschlagen, die Primärverrastung nicht durch einen gehäuseseitigen Kammerhaken, sondern von außen durch die Kontaktkammerwand hindurch mittels eines speziellen externen Rastwerkzeugs auszuführen, das während des Bestückungsvorganges die Wirkkontur und die Wirkungsweise eines Kammerhakens übernimmt. Nach dem Schließen der Sekundärverriegelung wird dieses Rastwerkzeug wieder entfernt, so dass die Kontakte dann ausschließlich sekundärverriegelt sind. Mithilfe der Erfindung ist es möglich, bei jedem einzelnen Kontakt und bei jeder Steckverbindung auf besondere Konturen für die Gestaltung einer Primärverrastung zu verzichten und dadurch Bauraum und Material einzusparen, sowie konstruktive Freiräume für die Gestaltung von Kontakten und Kontaktkammern zu gewinnen.

Vorzugsweise weist das Rastwerkzeug für jede Kontaktkammer einen federbelasteten Einzelrasthaken auf, der durch die seitliche Öffnung der Kontaktkammeraußenwand in die Kontaktkammer hineinragt. Das Rastwerkzeug beeinflusst die mechanische und elektrische Prüfung der Kontakte in den Kontaktkammern nicht und kann beispielsweise in die Bestückungsbretter beim Kabelbaumhersteller integriert werden.

Weitere Vorteile und vorteilhafte Ausgestaltungen des Gegenstands der Erfindung sind der Beschreibung, der Zeichnung und den Ansprüchen entnehmbar.

### Zeichnungen

Nachfolgend wird die Erfindung anhand zweier in der Zeichnung exemplarisch wiedergegebener Ausführungsbeispiele näher erläutert. Es zeigen:
- Fign. 1a-1e den: Bestückungsvorgang eines Kontaktkammergehäuses mit elektrischen Kontakten nach dem Stand der Technik;
- Fig. 2: eine vergrößerte Ansicht des mit elektrischen Kontakten bestückten Kontaktkammergehäuses der Fig. 1 e;
- Fign. 3a-3j: den erfindungsgemäßen Bestückungsvorgang des erfindungsgemäßen Kontaktkammergehäuses mit erfindungsgemäßen elektrischen Kontakten;
- Fig. 4: eine vergrößerte Ansicht des mit elektrischen Kontakten bestückten Kontaktkammergehäuses der Fig. 3j; und
- Fig. 5: eine Modifikation des erfindungsgemäßen Kontaktträgergehäuses und der erfindungsgemäßen elektrischen Kontakte in einer Ansicht analog zu Fig. 3h.

### Beschreibung der Ausführungsbeispiele

In **Fig. 3** ist der erfindungsgemäße Bestückungsvorgang eines Kontaktkammergehäuses ("Kontaktträger") **1** mit elektrischen Kontakten **2** gezeigt.

Wie auch in **Fig. 4** gezeigt, weist der elektrische Kontakt 2, gesehen in Bestückungsrichtung **3,** einen vorderen Kontaktabschnitt mit Kontaktlamellen **4** zum Kontaktieren eines Kontaktstifts (nicht gezeigt), einen hinteren Anschlussabschnitt mit einer angecrimpten elektrischen Leitung **5** sowie einen durch die Rückseite des Kontakts 2 gebildeten Hinterschnitt **6** für eine Primärverrastung auf. Das Kontaktkammergehäuse 1 weist eine Doppelreihe von Kontaktkammern **7** auf, von denen in Fig. 3 nur die jeweils vorderen Kontaktkammern der beiden Kontaktkammerreihen zu sehen sind. Die Kontaktkammern 7 der beiden Kontaktkammerreihen sind durch eine Trennwand **8** des Kontaktkammergehäuses 1 voneinander getrennt und weisen jeweils eine Bestückungsöffnung **9** auf. In den der Trennwand 8 gegenüberliegenden Außenwänden **10** der Kontaktkammern 7 ist jeweils eine seitliche Wandöffnung **11** vorgesehen.

Vor dem Bestücken des Kontaktkammergehäuses 1 mit Kontakten 2 wird, wie in **Fign. 3a und 3b** gezeigt, das Kontaktkammergehäuse 1 von der den Bestückungsöffnungen 9 gegenüberliegenden Seite her von einem Rastwerkzeug **12** klammerförmig umgriffen. Das Rastwerkzeug 12 umfasst zwei Reihen von ersten und zweiten Rastarmen **13a, 13b,** von denen in Fig. 3 nur der jeweils vordere zu sehen ist. Die ersten und zweiten Rastarme 13a, 13b sind um eine gemeinsame Drehachse **14** gelagert und weisen jeweils einen Rasthaken **15** auf. Die Rasthaken 15 der ersten und zweiten Rastarme 13a, 13b sind jeweils einander zugewandt und durch Federn **16** aufeinander zu vorgespannt.

Das gegen die Rückstellkraft der Federn 16 geöffnete Rastwerkzeug 12 umgreift das Kontaktkammergehäuse 1, bis die Rastarme 13a, 13b mit ihren Rasthaken 15 von außen jeweils durch die seitliche Wandöffnung 11 der Kontaktkammeraußenwand 10 in die Kontaktkammern 7 hineingreifen (**Fig. 3c**). Durch die seitliche Wandöffnung 11 ist der Hinterschnitt 6 des eingesteckten Kontakts 2 von außen zugänglich.

Anschließend werden die Kontakte 2 durch die Bestückungsöffnungen 9 in Bestückungsrichtung 3 in die Kontaktkammern 7 eingesteckt (**Fig. 3d**). Dabei wird der in die Kontaktkammer 7 vorstehende Rastarm 13 gegen die Rückstellkraft seiner Feder 16 ausgelenkt und dadurch vorgespannt (**Fig. 3e**), bis er dann bei vollständig eingestecktem Kontakt 2 mit seinem Rasthaken 15 hinter den Hinterschnitt 6 des Kontakts 2 einrastet und den eingesteckten Kontakt 2 entgegen der Bestückungsrichtung 3 hintergreift (**Fig. 3f**). Der so in der Kontaktkammer 7 primärverrastete Kontakt 2 ist gegen Zurückziehen aus der Kontaktkammer 7 gesichert.

Am Ende der Bestückung, wenn alle Kontaktkammern 7 mit Kontakten 2 bestückt sind (**Fig. 3g**), wird ein als Querschieber ausgeführtes Verriegelungselement **17** in Längsrichtung der Kontaktkammer-Doppelreihe, in Fig. 3 also rechtwinklig zur Zeichenebene, verschoben, das alle eingesteckten Kontakte 2 in Bestückungsrichtung 3 hintergreift ("sekundärverriegelt") und dadurch deren korrekte Einstecktiefe abfragt und sicherstellt (**Fig. 3h**). Wenn alle Kontakte 2 sekundärverriegelt sind, wird das Rastwerkzeug 12 geöffnet (**Fig. 3i****)** und entfernt (**Fig. 3j**). Die Kontakte 2 sind dann im Kontaktkammergehäuse 1 nicht mehr primärverrastet, sondern ausschließlich sekundärverriegelt. Das Rastwerkzeug 12 dient also nur zur temporären Primärverrastung der in die Kontaktkammern 7 eingesteckten Kontakte 2.

Wie in Fig. 4 gezeigt, kann die Trennwand 8, da sie keine Primärverrastungsfunktion übernimmt, mit minimaler Wandstärke **C** ausgebildet werden. Im Vergleich zum bekannten Kontaktkammergehäuse 101 der Fig. 2 sind der minimal mögliche Reihenabstand (Rastermaß) **A** der beiden Kontaktkammerreihen und damit die minimal mögliche Breite **B** des Kontaktkammergehäuses 1 deutlich reduziert.

Vom Kontaktverrastungssystem der Fig. 4 unterscheidet sich das in **Fig. 5** gezeigte modifizierte Kontaktverrastungssystem lediglich dadurch, dass hier der Hinterschnitt **6'** des Kontakts 2 durch eine seitliche Aussparung (oder einen seitlichen Absatz) des Kontakts 2 gebildet ist, die durch die seitliche Wandöffnung 11 des Kontaktkammergehäuses 1 von außen zugänglich ist. Der Bestückungsvorgang entspricht ansonsten identisch dem der Fig. 3.

## Patentansprüche

1. Kontaktverrastungssystem für eine elektrische Steckverbindung,
mit einem Rastwerkzeug (12),
mit mindestens einem elektrischen Kontakt (2), der einen Hinterschnitt (6; 6') für eine Primärverrastung aufweist,
mit einem Kontaktkammergehäuse (1), das mindestens eine Kontaktkammer (7) zum Einstecken des elektrischen Kontakts (2) aufweist,
und wobei eine Kontaktkammeraußenwand (10) der Kontaktkammer (7) eine seitliche Wandöffnung (11) aufweist, durch die der Hinterschnitt (6; 6') des eingesteckten Kontakts (2) von außen zugänglich ist,
**gekennzeichnet durch**
mindestens ein Verriegelungselement (17) zum Sekundärverriegeln des eingesteckten elektrischen Kontakts (2) entgegen der Bestückungsrichtung (3),
wobei das Rastwerkzeug (12) mindestens eine Reihe von auslenkbaren Rastarmen (13a, 13b) aufweist, an denen Rasthaken (15) vorgesehen sind,
wobei im montierten Zustand die Kontakte (2) im Kontaktkammergehäuse (1) nicht mehr primärverrastet, sondern ausschließlich sekundärverriegelt sind,
wobei am Kontaktkammergehäuse (1) das Rastwerkzeug (12) anordenbar ist zur temporären Primärverrastung von in ihre jeweilige Kontaktkammer (7) eingesteckten Kontakten (2),
wobei das Rastwerkzeug (12) für jede Kontaktkammer (7) jeweils einen Rasthaken (15) aufweist, mit dem es von außen durch die seitliche Wandöffnung (10) des Kontaktkammergehäuses (1) in die Kontaktkammer (7) hineingreift und den Hinterschnitt (6; 6') eines eingesteckten Kontakts (2) in Bestückungsrichtung (3) hintergreift.

2. Kontaktverrastungssystem nach Anspruch 1, **dadurch gekennzeichnet, dass** das Kontaktkammergehäuse (1) mindestens eine Reihe von Kontaktkammern (7) aufweist, die auf der gleichen Außenseite des Kontaktkammergehäuses (1) jeweils eine seitliche Wandöffnung (11) aufweisen, durch die der Hinterschnitt (6; 6') des jeweils eingesteckten Kontakts (2) von außen zugänglich ist.

3. Kontaktverrastungssystem nach Anspruch 1 oder 2, **dadurch gekennzeichnet, dass** das Kontaktkammergehäuse (1) eine Doppelreihe von Kontaktkammern (7) aufweist, die auf einander gegenüberliegenden Außenseiten des Kontaktkammergehäuses (1) jeweils eine seitliche Wandöffnung (11) aufweisen, durch die der Hinterschnitt (6; 6') des jeweils eingesteckten Kontakts (2) von außen zugänglich ist.

4. Kontaktverrastungssystem nach einem der Ansprüche 1 bis 3, **dadurch gekennzeichnet, dass** das Rastwerkzeug (12) klammerförmig mit zwei Reihen von einander gegenüberliegenden auslenkbaren ersten und zweiten Rastarmen (13a; 13b) ausgebildet ist, deren Rasthaken (15) jeweils einander zugewandt sind.

5. Kontaktverrastungssystem nach Anspruch 4, **dadurch gekennzeichnet, dass** die Rastarme (13a; 13b) der beiden Reihen um eine gemeinsame Drehachse (14) schwenkbar gelagert sind.

6. Kontaktverrastungssystem nach einem der Ansprüche 1 bis 5, **dadurch gekennzeichnet, dass** das Rastwerkzeug (12) in seine in die Kontaktkammern (7) hineingreifende Raststellung durch mindestens eine Feder (16) vorgespannt ist.

7. Kontaktverrastungssystem nach einem der Ansprüche 1 bis 6, **dadurch gekennzeichnet, dass** der Hinterschnitt (6) durch die Rückseite des Kontakts (2) gebildet ist.

8. Kontaktverrastungssystem nach einem der Ansprüche 1 bis 6, **dadurch gekennzeichnet, dass** der Hinterschnitt (6') durch einen Absatz oder eine seitliche Aussparung des Kontakts (2') gebildet ist.

9. Verfahren zum Sekundärverriegeln mindestens eines elektrischen Kontakts (2) eines Kontaktverrastungssystems nach einem der Ansprüche 1 bis 8, **dadurch gekennzeichnet, dass** der mindestens eine elektrische Kontakt (2) in eine Kontaktkammer (7) eingesteckt und darin primärverrastet ist,
wobei der mindestens eine elektrische Kontakt (2) in seiner Kontaktkammer (7) mittels eines externen Rastwerkzeugs (12), das von außen durch eine seitliche Wandöffnung (11) der Kontaktkammeraußenwand (10) in die Kontaktkammer (7) hineingreift, primärverrastet wird und dass der elektrische Kontakt (2) in seiner Kontaktkammer (7) sekundärverriegelt wird, bevor das externe Rastwerkzeug (12) wieder entfernt wird und die elektrischen Kontakte (2) dann im Kontaktkammergehäuse (1) nicht mehr primärverrastet, sondern ausschließlich sekundärverriegelt sind,
wobei das Rastwerkzeug (12) für jede Kontaktkammer (7) jeweils einen Rasthaken (15) aufweist, mit dem es von außen durch die seitliche Wandöffnung (10) des Kontaktkammergehäuses (1) in die Kontaktkammer (7) hineingreift und den Hinterschnitt (6; 6') eines eingesteckten Kontakts (2) in Bestückungsrichtung (3) hintergreift,
wobei das Rastwerkzeug (12) mindestens eine Reihe von auslenkbaren Rastarmen (13a, 13b) aufweist, an denen die Rasthaken (15) vorgesehen sind.

10. Verfahren nach Anspruch 9, **dadurch gekennzeichnet, dass** mehrere elektrische Kontakte (2) in ihren ein- oder doppelreihig angeordneten Kontaktkammern (7) mittels des externen Rastwerkzeugs (12), das von außen durch seitliche Wandöffnungen (11) der Kontaktkammeraußenwände (10) in die Kontaktkammern (7) hineingreift, jeweils primärverrastet werden und dass die elektrischen Kontakte (2) in ihren Kontaktkammern (7) sekundärverriegelt werden, bevor das externe Rastwerkzeug (12) wieder entfernt wird.

## Claims

1. Contact latching system for an electrical plug connection,
having a latching tool (12);
having at least one electrical contact (2) which has an undercut (6; 6') for primary latching; having a contact chamber housing (1) that has at least one contact chamber (7) for plugging in the electrical contact (2),
and wherein a contact chamber external wall (10) of the contact chamber (7) has a lateral wall opening (11) by way of which the undercut (6; 6') of the plugged-in contact (2) is accessible from the outside,
**characterized by**
at least one locking element (17) for the secondary locking of the plugged-in electrical contact (2) counter to the fitting direction (3), wherein the latching tool (12) has at least one row of deflectable latching arms (13a, 13b) on which latching hooks (15) are provided, wherein in the assembled state the contacts (2) in the contact chamber housing (1) are no longer latched in a primary manner but locked exclusively in a secondary manner,
wherein the latching tool (12), for the temporary primary latching of contacts (2) that are plugged into the respective contact chambers (7) thereof, is disposable on the contact chamber housing (1), wherein the latching tool (12) for each contact chamber (7) has one respective latching hook (15) by way of which said latching tool (12) engages from the outside through the lateral wall opening (10) of the contact chamber housing (1) into the contact chamber (7) and in the fitting direction (3) engages behind the undercut (6; 6') of a plugged-in contact (2).

2. Contact latching system according to Claim 1, **characterized in that** the contact chamber housing (1) has at least one row of contact chambers (7) which on the same external side of the contact chamber housing (1) have a respective lateral wall opening (11) by way of which the undercut (6; 6') of the respective plugged-in contact (2) is accessible from the outside.

3. Contact latching system according to either of Claims 1 and 2, **characterized in that** the contact chamber housing (1) has a double row of contact chambers (7) which on mutually opposite external sides of the contact chamber housing (1) have a respective lateral wall opening (11) by way of which the undercut (6; 6') of the respective plugged-in contact (2) is accessible from the outside.

4. Contact latching system according to one of Claims 1 to 3, **characterized in that** the latching tool (12) is configured in a clamp-shaped manner having two rows of mutually opposite deflectable first and second latching arms (13a; 13b), the latching hooks (15) of said latching arms (13a; 13b) in each case facing one another.

5. Contact latching system according to Claim 4, **characterized in that** the latching arms (13a; 13b) of the two rows are mounted so as to be pivotable about a common rotation axis (14).

6. Contact latching system according to one of Claims 1 to 5, **characterized in that** the latching tool (12) by way of at least one spring (16) is biased in the latching position of said latching tool (12) that engages into the contact chambers (7).

7. Contact latching system according to one of Claims 1 to 6, **characterized in that** the undercut (6) is formed by the rear side of the contact (2).

8. Contact latching system according to one of Claims 1 to 6, **characterized in that** the undercut (6') is formed by a shoulder or a lateral clearance of the contact (2').

9. Method for the secondary locking of at least one electrical contact (2) of a contact latching system according to one of Claims 1 to 8,
**characterized in that**
the at least one electrical contact (2) is plugged into a contact chamber (7) and is latched in a primary manner therein,
wherein the at least one electrical contact (2) in the contact chamber (7) thereof is latched in a primary manner by means of an external latching tool (12) which engages from the outside through a lateral wall opening (11) of the contact chamber external wall (10) into the contact chamber (7), and **in that** the electrical contact (2) in the contact chamber (7) thereof is locked in a secondary manner before the external latching tool (12) is removed again, and the electrical contacts (2) in the contact chamber housing (1) then are no longer latched in a primary manner but locked exclusively in a secondary manner,
wherein the latching tool (12) for each contact chamber (7) has in each case one latching hook (15) by way of which said latching tool (12) engages from the outside through the lateral wall opening (10) of the contact chamber housing (1) into the contact chamber (7) and in the fitting direction engages from behind in the undercut (6; 6') of a plugged-in contact (2),
wherein the latching tool (12) has at least one row of deflectable latching arms (13a, 13a) on which the latching hooks (15) are provided.

10. Method according to Claim 9, **characterized in that** a plurality of electrical contacts (2) in the contact chambers (7) thereof that are disposed in one or two rows, by means of the external latching tool (12) that engages from the outside through the lateral wall openings (11) of the contact chamber external walls (10) into the contact chambers (7), are in each case latched in a primary manner, and **in that** the electrical contacts (2) in the contact chambers (7) thereof are locked in a secondary manner before the external latching tool (12) is removed again.

## Revendications

1. Système d'encliquetage de contact pour un connecteur électrique, comportant
un outil d'encliquetage (12),
au moins un contact électrique (2) qui comporte une contre-dépouille (6 ; 6') pour un encliquetage primaire, un boîtier de chambre de contact (1) qui comporte au moins une chambre de contact (7) pour l'enfichage du contact électrique (2),
et dans lequel une paroi extérieure de chambre de contact (10) de la chambre de contact (7) présente une ouverture de paroi latérale (11) à travers laquelle la contre-dépouille (6 ; 6') du contact enfiché (2) est accessible de l'extérieur,
**caractérisé par** au moins un élément de verrouillage (17) destiné à effectuer un verrouillage secondaire du contact électrique (2) enfiché en sens opposé à la direction de mise en place (3),
dans lequel l'outil d'encliquetage (12) comporte au moins une rangée de bras d'encliquetage (13a, 13b) pouvant être écartés et sur lesquels il est prévu des crochets d'encliquetage (15),
dans lequel, lorsqu'ils sont montés, les contacts (2) ne sont plus encliquetés de manière primaire dans le boîtier de chambre de contact (1) mais sont exclusivement verrouillés de manière secondaire,
dans lequel l'outil d'encliquetage (12) peut être disposé sur le boîtier de chambre de contact (1) pour un encliquetage primaire temporaire des contacts (2) enfichés dans leur chambre de contact (7) respective, dans lequel l'outil d'encliquetage (12) comporte, pour chaque chambre de contact (7), un crochet d'encliquetage (15) respectif avec lequel il s'engage de l'extérieur dans la chambre de contact (7) à travers l'ouverture de paroi latérale (10) du boîtier de chambre de contact (1) et s'engage dans la contre-dépouille (6 ; 6') d'un contact (2) enfiché dans la direction de mise en place (3).

2. Système d'encliquetage de contact selon la revendication 1, **caractérisé en ce que** le boîtier de chambre de contact (1) comporte au moins une rangée de chambres de contact (7) qui présentent chacune, sur la même face extérieure du boîtier de chambre de contact (1), une ouverture de paroi latérale (11) à travers laquelle la contre-dépouille (6 ; 6') du contact (2) respectivement enfiché est accessible de l'extérieur.

3. Système d'encliquetage de contact selon la revendication 1 ou 2, **caractérisé en ce que** le boîtier de chambre de contact (1) comporte une double rangée de chambres de contact (7) qui présentent chacune, sur les faces extérieures opposées du boîtier de chambre de contact (1), une ouverture de paroi latérale (11) à travers laquelle la contre-dépouille (6 ; 6') du contact (2) respectivement enfiché est accessible de l'extérieur.

4. Système d'encliquetage de contact selon l'une des revendications 1 à 3, **caractérisé en ce que** l'outil d'encliquetage (12) est réalisé sous la forme d'une pince comportant deux rangées de premiers et deuxièmes bras d'encliquetage (13a ; 13b) opposés l'un à l'autre qui peuvent être écartés et dont les crochets d'encliquetage (15) sont respectivement en face les uns des autres.

5. Système d'encliquetage de contact selon la revendication 4, **caractérisé en ce que** les bras d'encliquetage (13a ; 13b) des deux rangées sont montés pivotants autour d'un axe de rotation commun (14).

6. Système d'encliquetage de contact selon l'une des revendications 1 à 5, **caractérisé en ce que** l'outil d'encliquetage (12) est précontraint par au moins un ressort (16) dans sa position d'encliquetage s'engageant dans les chambres de contact (7).

7. Système d'encliquetage de contact selon l'une des revendications 1 à 6, **caractérisé en ce que** la contre-dépouille (6) est formée par la face arrière du contact (2).

8. Système d'encliquetage de contact selon l'une des revendications 1 à 6, **caractérisé en ce que** la contre-dépouille (6') est formée par un creux ou par un évidement latéral du contact (2').

9. Procédé de verrouillage secondaire d'au moins un contact électrique (2) d'un système d'encliquetage de contact selon l'une des revendications 1 à 8,
**caractérisé en ce que** ledit au moins un contact électrique (2) est enfiché dans une chambre de contact (7) et y est encliqueté de manière primaire,
dans lequel ledit au moins un contact électrique (2) est encliqueté de manière primaire dans sa chambre de contact (7) au moyen d'un outil d'encliquetage externe (12) qui s'engage de l'extérieur dans la chambre de contact (7) à travers une ouverture de paroi latérale (11) de la paroi extérieure de chambre de contact (10), et **en ce que** le contact électrique (2) est verrouillé de manière secondaire dans sa chambre de contact (7), avant que l'outil d'encliquetage externe (12) soit de nouveau retiré et que les contacts électriques (2) ne soient plus encliquetés de manière primaire dans le boîtier de chambre de contact (1), mais qu'ils soient exclusivement encliquetés de manière secondaire,
dans lequel l'outil d'encliquetage (12) comporte, pour chaque chambre de contact (7), un crochet d'encliquetage (15) respectif avec lequel il s'engage de l'extérieur dans la chambre de contact (7) à travers l'ouverture de paroi latérale (10) du boîtier de chambre de contact (1) et s'engage dans la contre-dépouille (6 ; 6') d'un contact enfiché (2) dans la direction de mise en place (3),
dans lequel l'outil d'encliquetage (12) comporte au moins une rangée de bras d'encliquetage (13a, 13b) qui peuvent être écartés et sur lesquels sont prévus les crochets d'encliquetage (15).

10. Procédé selon la revendication 9, **caractérisé en ce qu'**une pluralité de contacts électriques (2) sont respectivement encliquetés de manière primaire dans leurs chambres de contact à une ou deux rangées (7) au moyen de l'outil d'encliquetage externe (12), qui s'engage de l'extérieur dans les chambres de contact (7) à travers des ouvertures de paroi latérale (11) des parois extérieures des chambres de contact (10), et **en ce que** les contacts électriques (2) sont verrouillés de manière secondaire dans leurs chambres de contact (7) avant que l'outil d'encliquetage externe (12) soit de nouveau retiré.
